# FASCICULE DE BREVET EUROPEEN

(11) **EP 0 083 307 B1**
(45) Date de publication et mention de la délivrance du brevet: **10.06.1987**
(21) Numéro de dépôt: 82810556.9
(22) Date de dépôt: 20.12.1982
(51) Int. Cl.: G04C 3/14, G04C 3/00, G04F 8/00, G04G 9/08

(54) **Montre chronographe électronique**
Elektronische Chronographuhr
Electronic chronograph watch

(30) Priorité: 28.12.1981 CH 8313/81
(43) Date de publication de la demande: 06.07.1983
(73) Titulaire: Nouvelle Lémania S.A., CH-1341 L'Orient (CH)
(72) Inventeur: Piguet, Albert, CH-1341 Le Solliat (CH); Dubois, Jean-Daniel, CH-1341 L'Orient (CH)
(74) Mandataire: Rochat, Daniel Jean

## Description

On sait que les montres-chronographe à entraînement mécanique comportent en général une aiguille de secondes centrale, qui lorsque le chronographe est en route est accouplée au rouage et avance par conséquent pas à pas à la fréquence qui est donnée par le système balancier-spiral c.à.d. en général à une fréquence de 18,000 alternances par heure. Lorsque cette aiguille se déplace sur un cadran de l'ordre de 25 à 30 mm de diamètre, le déplacement de sa pointe pas à pas sur le tour d'heure est facilement lisible, de sorte que cette aiguille permet de lire une période de temps qui a été mesurée par le dispositif du chronographe avec une précision du cinquième de seconde. Dans le cas ou le système balancier-spiral a une fréquence de 36,000 alternances par heure, l'aiguille de secondes de chronographe permet même de lire la période de temps qui a été mesurée evec une précision du dixième de seconde.

On a déjà cherché à réaiiser des montres-chronographe de type électronique, mais jusqu'à maintenant, aucune solution satisfaisante n'a été imaginéee, afin de satisfaire aux exigences de la technique en ce qui concerne aussi bien la précision des mesures effectuées par le mécanisme de chronographe que la présentation des valeurs mesurées.

Selon le brevet américain US 3,884,035, il convient de prévoir, dans la contstruction d'une montrechronographe électronique dont la base de temps est à quartz et comporte un diviseur de fréquence qui fournit des signaux à une fréquence convenable pour entraîner un moteur pas à pas actionnant un rouage d'affichage du temps, une sortie intermédiaire au diviseur de fréquence afin de disposer d'un signal intermédiaire à une fréquence qui est au moins de l'ordre de 10 Hz, Ce signal est dioisé séparément jusqu'à une fréquence qu'il est commode de choisir à une valeur de 1 Hz pour attaguer un moteur pas à pas d'entraînement d'un mécanisme d'affichage comportant une aiguille de seconde de chronographe et le cas échéant, un totalisateur des minutes et un lotaiisateur des heures. En effet, l'utilisation d'un moteur pas à pas actionné à une fréquence de 1 Hz est compatible avec la durée de vie des piles susceptibles d'être logée dans lu boîtier de montrechronographe destinée à être portée en bracelet, et l'entraînement de deux moteurs de ce genre peut être assuré avec une source de puissance de capacité convenable. Toutefois, avec une telle réalisation, les périodes de temps mesurées par le dispositif de chronographe ne peuvent pas être connues avec une précision supérieure à la seconde.

Pour remédier à cet inconvénient, le brevet américain sus-mentionné prévoit également une sortie intermédiaire au diviseur de fréquence auxiliaire et l'entraînement d'un troisième moteur à une fréquence qui peut être supérieure à 1 Hz.

Dans ce cas, le dispositif d'affichage du chronographe comprendra une aiguille de secondes sautant pas à pas au rythme de 1 Hz, plus une aiguille de mesure des fractions de seconde. Toutefois, la complication d'un tel système est un obstacle sérieux à sa réalisation commerciale.

La montre-chronographe décrite dans le fascicule de demande GB 2,028,545 n'utilise en revanche que deux moteurs pas à pas, dont l'une actionne le rouage indicateur du temps actuel, et l'autre le rouage de chronographe. Dans ce cas, pour permettre la lecture de périodes de temps avec une précision supérieure à la seconde, le moteur de chronographe est entraîné par des impulsions qui sortent du circuit de comptage à une fréquence de 10 Hz. D'autre part, l'aiguille de secondes centrale qui fait partie du mécanisme d'affichage du chronographe, est entraînée à une vitesse de rotation de 10 fois la vitesse normale, de sorte qu'elle effectue un tour au-dessus du cadran en 6 secondes. Il est ainsi possible de tire le dixième de seconde, mais les rapports de réduction qu'il faut prévoir dans le rouage du chronographe pour entraîner un totalisateur des minutes et un totalisateur des heures, sont alors tels, que l'encombrement du mouvement de la montre-chronographe devient exagéré. D'autre part, la lecture de périodes de durée inférieure à une minute, mais supérieure à six secondes est beaucoup moins aisée que lorsqu'on a à faire à un affichage classique.

Plus récement, (v. fascicule de demande GB 2,067,798) une autre solution a été proposée pour remédier aux difficultés ainsi rencontrées: Le moteur de chronographe est entraîné à une fréquence de 1 Hz et actionne une aiguille de secondes centrale qui saute d'un angle de 6° à chaque pas du moteur, tandis que le moteur d'entraînement du dispositif d'affichage du temps actuel est entraîné normalement à une fréquence de 1/6 de Hz ou d'un pas toutes les 6 secondes et actionne une aiguille de petites secondes décalée sur le cadran et effectuant un tour en une minute à raison de dix sauts par minute. En outre, le compteur intermédiaire qui pilote le moteur de chronographe est associé à une mémoire et connecté au moteur d'affichage du temps actuel de sorte que, lorsque le moteur de chronographe est bloqué après la mesure d'une période de temps, le contenu du compteur intermédiaire est comparé à la position de l'aiguille de petite seconde et le moteur d'affichage du temps actuel reçoit un nombre d'impulsions tel que la positions de l'aiguille de petite seconde vient indiquer les dixièmes de secondes de la période de temps qui vient d'être mesurée. ^{e}

Cette solution résoud les difficultés d'encombrement et de fourniture de puissance au circuit de commande de la montre-chronographe, mais la lecture des périodes de temps mesuré reste compliquée. De plus, s'il s'agit par exemple de faire une lecture à la volée, c.à.d. de lire une measure de période de temps au moment où l'on ramène les compteurs à zéro afin que le comptage du temps puisse continuer immédiatement, cette solution exclut la possibilité d'une lecture des fractions de seconde.

Dans les trois documents antérieurs qui viennent d'être cités, la fonction du rappel à zéro des aiguilles de chronographe est accomplie par un mécanisme connu en soi dans les chronographes mécaniques et qu'on peut de ce fait appeler un mécanisme classique. Ce mécanisme comporte un poussoir actionnant un jeu de marteaux qui agissent sur des cames en forme de coeurs solidaires des mobiles indicateurs. Avec un mécanisme de ce genre il est possible en pressant fortement sur le poussoir, de ramener les aiguilles dans leur orientation initiale en un temps très court. L'utilisation d'un tel mécanisme dans un chronographe électronique implique la présence d'un élément capable de commander un contact qui ramène également à zéro le circuit de comptage des impulsions de base de temps. Or, les mécanismes décrits dans les documents susmentionnés sont agencés de telle manière que la synchronisation entre le circuit de commande du moteur pas à pas et la position des aiguilles n'est pas assurée en toute circonstance. On a constanté en effect que pour assurer cette synchronisation, il fallait qu'après une opération de retour à zéro, la première impulsion consécutive à une opération de réenclenchement agisse effectivement sur le rotor du moteur pour le faire tourner d'un pas dans le sens voulu, tandis que des mécanismes connus jusqu'a maintenant n'étaient pas aptes à assurer cette action, la position du rotor du moteur pouvant varier de cas en cas.

Les publications GB-2,005,875 et EP 00 70 052 décrivent également des pièces d'horlogerie électroniques dont les mécanismes de comptage et d'affichage sont agencés pour compter et afficher des périodes de temps chronométrées par la manoeuver de boutons poussoirs. La seconde de ces publications ne fait partie de l'état de la technique qu'en vertu de l'art. 54(3) CBE. Les dispositifs décrits dans ces documents comportent des moyens de rappel à zéro de type électronique entraînant le ou les moteurs d'affichage au moyen d'un train d'impulsions à fréquence élevées, vers la position de zéro. Le retour des aiguilles ne peut toutefois que difficilement être aussi rapide que dans les montrés à mécanisme à marteau.

Finalement, le brevet UA 3,945,191 décrit une montre dans laquelle une partie des moyens d'affichage est constituée par des aiguilles entraînées au-dessus d'un cadran au moyen d'un moteur pas à pas, tandis qu'une autre partie susceptible d'afficher les secondes ou la date est constituée par une cellule d'affichage à cristal liquide.

La présente invention, relative à une montre- chronographe électronique comportant des moyens électroniques de comptage alimentés par des signaux issus d'une base de temps et produisant, à des intervalles de temps qui sont déterminés par le comptage, des signaux de commande d'un moteur pas à pas, montre dans laquelle le dit moteur comporte un rotor relié à un train d'engrenage démultiplicateur dont au moins deux mobiles sont reliés par des accouplements à des organes indicateurs et dans laquelle une fonction de reppel à zéro est réalisée d'une part par une action mécanique exercée sur les dits organes indicateurs les ramenant dans une orientation de référence, et d'autre part une remise à zéro des moyens de comptage, se distingue de cet étart de la technique par le fait qu'elle comprend des moyens de blocage du dit train d'engrenage, agencés de manière à être en position de blocage pendant la dite action mécanique, les dits accouplements étant des accouplements à friction et le rotor du moteur étant maintenu par les moyens de blocage lors de remise à zéro du comptage dans la position atteinte avec son dernier pas.

Grâce à ces moyens, le problème évoqué plus haut est résolu et le maintien de la synchronisation centre le circuit de comptage et l'orientation du moteur est assuré.

La présente invention a également pour objet une montre chronographe électronique comportant un moteur pas à pas, des moyens électroniques de comptage de périodes de temps capables de piloter le dit moteur, un engrenange démultiplicateur de vitesses formés d'une pluralité de mboiles dont un primier mobile est un pignon solidaire du rotor du moteur et au moins deux autres mobiles sont des mobiles d'entraînement, au moins deux organes d'affichage de chronographe, montés chacun coaxialement à l'un des mobiles d'entraînement, et un mécanisme de commande comportant deux poussoirs et capable de commander sous l'action d'un premier poussoir l'enclenchement et l'arrêt du moteur et sous l'action du second poussoir le retour à zéro des organes d'affichage par l'intermédiaire d'au moins deux éléments de marteau agissant sur des cames en forme de coeur solidaires des dits organes d'affichage, caractérisé en ce chacun desdits organes d'affichage est relié au mobile d'entraînement correspondant par un accouplement à friction, en ce que les éléments de marteau sont agencés de manière à agir simultanément chacun sur une des dites cames et en ce que le mécanisme de commande comprend en outre un dispositif de freinage capable de bloquer un des mobiles du train d'engrenage et maintenant ce dernier et le moteur immobile pendant le rotour à zéro des organes d'affichage.

Sous un troisième aspect, l'invention consiste encore en une montre-chronographe éléctroni- que comprenant un dispositif de commande à accès manuel, une base de temps, des moyens de comptage permanents et des moyens de comptage intermittents, connectés les uns et les autres à la base de temps, les premiers en permanence et les seconds sous l'action du dispositif de commande, et deux dispositifs d'affichage associés aux moyens de comptage, montre dans laquelle chaque dispositif d'affichage comporte au moins un moteur pas à pas et plusieurs organes indicateurs rotatifs, et dans laquelle le dispositif de commande comporte des moyens d'enchlenchement et de déclenchement et des moyens de remise à zéro capables d'agir les uns et les autres sur les moyens de comptage intermittents, caractérisée en ce que les moyens de remise à zéro comportent un mécanisme à marteau agissant sur des cames en forme de coeur solidaires des dits organes indicateurs et sur un contact de remise à zéro des dits moyens de comptage intermittents, en ce que chacun des dits dispositifs d'affichage comporte un seul moteur pas à pas entraînant un train d'engrenage et entraîné à des intervalles de temps déterminés par des signaux de sortie issus des moyens de comptage par lesquels il est piloté, et en ce que le dispositif d'affichage relié aux moyens de comptage intermittents comporte en outre un élément d'affichage auxiliaire de type électro-optique capable d'afficher des unités de temps dont la durée est un sousmultiple des dits intervalles de temps et remis à zéro par la remise à zéro des moyens de comptage intermittents.

On va décrire ci-après, à titre d'exemple, une forme d'exécution de l'objet de l'invention, en se référant au dessin annexés, dont:
la fig. 1 est un schéma-bloc du circuit électronique du module de la montre,
la fig. 2 est une vue en plan de dessus de la forme d'exécution décrite,
la fig. 3 est une vue en plan de dessous montrant la plaque porte-circuit,
la fig. 4 est une vue en plan de dessous du mouvement de la montre chronographe, montrant les mobiles représentés de façon schématique,
les figs. 5, 6, et 7 sont des vues en coupe selon les lignes V-VC, VI-VI et VII-VII de la fig. 4, montrant les différents éléments des rouages de la montre-chronographe, et
la fig. 8 est une vue en plan de dessus, le cadran et les aiguilles étant enlevés.

Le schéma-bloc de la fig. 1 représente la conception générale de la montre-chronographe. La base de temps 1 comporte un quartz Q, un circuit oscillant Osc et un premier étage de division de fréquence D.

Elle fournit des impulsions à une fréquence de par exemple 32,768 kHz, cette fréquence étant ajustable au moyen du Trimmer T. Dans le premier étage de division D, la fréquence de la base de temps est réduite à la valeur de 1,024 Hz. Ces signaux sont transmis en parallèle à deux chaînes de division. Premièrement, ils alimentent le diviseur de fréquence 2 dont le signal de sortie est à une fréquence de 1 Hz, et est transmis au circuit de mise en forme 13 qui commande l'entraînement du moteur de montre 14. Ce moteur est un moteur pas à pas effectuant un pas par seconde et qui entraîne un rouage dont fait partie ene roue de 24 h 15 qui est munie d'une contact se fermant une fois par 24 h à minuit afin de produire des impulsions C.M.

Les impulsions à 1,024 Hz sont d'autre part transmises au diviseur 3 que précède un circuit interrupteur 5. Le diviseur 3 se compose d'une élément inhibiteur 3a piloté par une commande d'inhibition 3a et dont la sortie a une fréquence de 1,000 Hz et d'un circuit diviseur proprement dit 3b a trois étages de divisions par dix dont la sortie constitue un signal à une fréquence de 1 Hz. Ce signal de sortie alimente le circuit de mise en forme 11 qui pilote le moteur de chronographe 12. Une sortie intermédiaire du diviseur par mille 3 véhicule des signaux à une fréquence de 100Hz qui sont transmis à un circuit de commutation 8 de telle façon que lorsque le chronographe est enclenché, ces signaux sont transmis ensuite au décodeur Dec qui pilote un dispositif d'affichage numérique à cristal liquide 9 constitué de deux cellules affichant chacune les chiffres de zéro à neuf au moyen d'un affichage à sept segments.

Une sortie CK du diviseur 2 conduit des signaux de différentes fréquences obtenus par divisions successives par deux à partir du signal d'entrée à 1,024 Hz afin de réaliser la commande des différentes fonctions. Ces signaux sont transmis notamment à un circuit de commande C qui comporte des bornes d'entrée 7, 10, 6 et 18 connectées chacune à un élément de contact qui peut être mis à la masse par l'action de poussoirs 32, 33 ou par l'action d'une couronne 31 fixée à l'extrémité d'une tige de commande logée radialement dans le mouvement. Le signal créé par la mise à la masse ou la déconnection de l'élément de contact 7 sert à l'enclenchement et au déclenchement de l'interrupteur 5 de démarrage et d'arrêt du moteur de chronographe 12. Le signal créé à l'élément de contact 10 provoque le retour à zéro du diviseur par mille 3. Le signal créé au contact 6 est utilisé pour bloquer le circuit de commande 13 et par conséquent arrêter le moteur de montre 14. En même temps, un signal R ramène à zéro le diviseur de fréquence 2. Le signal créé sur le contact 18 enfin, provoque l'émission de signaux à une fréquence de 1 seconde qui apparaissent après 2 secondes d'attente et qui sont conduits au circuit 16 qui est un compteur de quantièmes. Comme on le voit, les signaux C.M. créés par le roue de 24 heures 15 sont également transmis à ce compteur de date qui lorsque le chronographe n'est pas enclenché alimente le décodeur Decet pilote l'affichage de la date sur le dispositif d'affichage numérique 9. La commande du circuit 8 digigeant sur le décodeur Dec les signaux provenant de la sortie intermédiaire du diviseur 3 ou ceux provenant du compteur de date 16 s'effectue par l'action de signaux provenant du circuit C sons l'effet des signaux d'entrée obtenus aux contacts 7 et 10.

La fig. 2 donne une vue générale de la montre- chronographe. Le boîtier 19 contient l'ensemble des mécanismes et des circuits qui seront décrits plus loin. Il présente les dimensions d'une montre-bracelet. Sous le verre 20, on voit appraître un cadran 21 au-dessus duquel se déplacent trois aiguilles de chronographe et quatre aiguilles de montre. Les aiguilles de chronographe sont l'aiguille des seconds centrale 22, l'aiguille enregistreuse des minutes 23, également portée au centre du cadran, et l'aiguille enregistreuse des heures 24 qui est décalée vers 6 H et qui tourne au-dessus d'un tour d'heure de dimensions réduites 25 en effectuant un tour en 12 h.

Les aiguilles de montre, en revanche, comportent une aiguille de petite seconde 26 décalée sur 9 h et tournant au-dessus d'une tour d'heure 27 gradué en 60 seconde, une aiguille des minutes 28, une aiguille des heures 29, ces deux aiguilles étant des aiguilles usuelles portées au centre du cadran et une aiguille enregistreuse des heures sur 24 h, 30, qui est décalée sur 3 h par rapport au centre et qui tourne au-dessus d'un tour d'heure de 24 h. On voit encore, décalé dans la direction de 12 h, l'élément d'affichage numérique 9 à deux positions d'affichage qui est visible dans un guichet du cadran et affiche normalement la date.

Comme une montre chronographe classique, le boîtier 19 porte sur le côté de 3 h une tige de commande à couronne 31, un poussoir d'enclenchement et d'arrête de chrono 32 et un poussoir de rappel à zéro 33. La forme d'exécution décrite peut être réalisée dans deux variantes: Dans une première variante, (fig. 3) le poussoir 33 est bloqué tant que le chrono est en marche, tandis que dans une seconde variante, le poussoir 33 n'est pas bloqué de sorte que l'on peut faire un rappel à zéro "à la volée", c'est-à-dire sans avoir bloqué le chrono auparavant. On sait que cette posibilité de rappel à zéro "à la volée" est particulièrement intéressant pour les pilotes de ligne au moment des manoeuvres d'atterrissage.

Dans des variantes d'exécution (non représentées au dessin) le comptage des centièmes de seconde, dans la fonction de chronographe, pourrait être prévu de telle manière que si l'on presse la poussoir de remise à zéro avant d'avoir pressé sur le poussoir d'arrête donc pendant que le chrono est en marche, l'affichage du centième de seconde soit bloqué pendant quelques instants, puis rattrape son comptage normal. Ceci permettrait de lire un temps intermédiaire sur l'affichage digital.

Le mouvement de la montre-chronographe décrite comporte une plaque porte-circuit 34 qui est visible à la fig. 3. Cette plaque est logée dans le mouvement de la montre. Elle est connectée à un autre élément de circuit imprimé qui est porté par la platine et placé sous la cellue d'affichage électro-optique 9. La plaque porte-circuit 34 porte tous les éléments électroniques du mouvement. Son organe principal est la puce de circuit intégré 35 qui est fixée sur l'une de ses faces et dont les différentes bornes de sortie sont connectées à des lames conductrices imprimées sur sa surface.

La plaque 34 porte le quartz 36, situé à son revers, le trimmer d'ajustage 37 placé à côté du circuit 35, une bride de pile 38 et les quatre élément de contact 6, 7, 10 et 18. Chacun de ces éléments est constitué d'une petite plaquette d'or découpée et pliée, dont une partie est soudée sur la plaque 34 tandis que l'autre partie forme une laguette rectiligne qui s'étend librement de façon qu'un élément mobile connectée à la masse puisse venir en contact avec elle lors de certaines manoeuvres du mécanisme de commande, comme on le verra plus loin. Ces éléments mobiles sont une tige 39 parallèle à l'axe de la montre pour le contact 7, une tige 40 semblable à la tige 39, pour le contact 10, un bec 41 de la tirette 42 pour le contact 6, et un bec 43 de la bascule 44 pour le contact 18.

Les éléments 39, 40, 41 et 42 sont également visibles à la fig. 4 qui montre l'agencement général de la partie inferieure du mouvement, c'est-à-dire de la partie quie est la plus éloignée du cadran. C'est dans cette partie du mouvement que se trouvent les moteurs pas à par 12 et 14 et les rouages d'entraînement des différentes aiguilles. L'ensemble de ces éléments est monté sur une platine 45 de forme circulaire qui porte motamment les deux moteurs 12 et 14. Ces moteurs pas à pas n'ont pas besoin d'être décrits en détail. Ils sont d'un type connu et éprouvé dans la fabrication des montres à affichage analogique. On utilisera une construction de moteur robuste avec un couple moteur suffisamment important pour actionner les rouages décrits, par exemple des moteurs dont le rotor effectue une rotation de 180° à chaque seconde. Comme on l'adit précéde- ment, le rotor 46 du premier moteur pas à pas 12 entraîne le rouage de chronographe. Celui-ci comporte d'abord une chaine de trois mobiles démultiplicateurs 48, 49 et 51 le dernier est un renvoi qui attaque le mobile de seconde chrono 73. D'autre part, un mobile 50 en prise avec la roue du mobile 49 entraîne le mobile des minutes 76 (fig. 7) du chrono. Tous les mobiles de ce rouage sont supportés par un pont de chronographe 52 fixé sous la platine, comme on le verra également aux fig. 6, 7 et 8.

Le rotor 47 du second moteur 14 entraîne un rouage réducteur à trois mobiles 53, 54 et 55 dont le second mobile 54 est un mobile de seconde excentré, tandis que le pignon du troisième mobile 55 attaque une roue des minutes 63 portant l'aiguille 28. (fig. 5).

On voit encore à la fig. 4 la pile 56 qui constitue la source de puissance de la montre. Les dimensions de cette pile sont suffisantes pour assurer l'autonomie de la montre-chronographe décrite pendant une durée de 1 an suivant la fréquence de l'utilisation du chrono.

Le mécanisme de commande est représenté à la fig. 4. La tige 57 qui porte la couronne 31 est disposée radialement dans le mouvement et commande une tirette classique 42, déjà représentée à la fig. 3. Cette tirette coopère avec un ressort de tirette 58 découpé d'une pièce avec la bascule 44, laquelle commande un pignon coulant 59 se déplaçant sur un carré de la tige 57. Avec ce mécanisme, la mise à l'heure du mécanisme de montre s'effectue de façon parfaitement classique. La tige 57 comporte trois positions: une position intérieure neutre, une position intermédiaire dans laquelle le tenon 60 de la tirette 42 pénètre dans une encoche profonde de la bascule et celle-ci se déplace vers l'extérieur, de sorte que le bec 43 est en contact avec la lame de contact 18. (fig. 3) Cette position intermédiaire est donc une position de correction de date et des impulsions successives sont alors émises par le circuit électronique 16, afin de faire avancer le chiffre de la date, par exemple d'une unité par seconde après un délai de quelques secondes. Dans la position extérieure de la tige, le tenon 60 de la tirette redéplace la bascule vers l'intérieur du mouvement, de sorte que le pignon 59 vient en prise avec un renvoi de mise à l'heure 85 (fig. 5). On peut donc effectuer une mise à l'heure normale des aiguilles de la montre en tournant la couronne 31. Dans cette position de mise à l'heure, le bec 41 de la tirette est en contact avec la lame du contact 6. Cet interrupteur fonctionne donc comme un contact de stop seconde et provoque l'arrêt du moteur 14. Le couple de rétention de ce moteur suffit à bloquer les mobiles du rouage pendant la mise à l'heure.

La fig. 4 montre encore des freins agissant sur différents mobiles. On reviendra plus loin sur ces éléments du mécanisme de commande.

La platine 45 est également visible à la fig. 5, de même que le pont de chronographe 52 et le pont de rouage 61. On voit aussi à cette figure, le rotor 47 du moteur 14 ainsi que le stator de cet élément et le pignon moteur en prise avec la roue du mobile 53. Le mobile 54 de petite seconde comporte un arbre allongé cui traverse tout le mₗuvement et porte l'aiguille 26 de petite seconde. Le mobile intermédiaire 55 pivote entre le pont 61 et une pont intermédiaire 62 placé sur la platine 45. Son pignon attaque la roue des minute• 63 qui est montée à friction sur une chaussée 64 pivotant elle-mème, d'une part, dans la platine 45 et d'autre part à l'intérieur du canon d'un mobile 65 qui porte l'aiguille enregistreuse des minutes 23. La friction entre la roue 63 et la chaussée 64 doit être moins forte que le couple de rétention du moteur 14, de façon à permettre la mise à l'heure des aiguilles 28 et 29 sans déplacer l'aiguille 26.

Le pignon de la chaussée 64 entraîne une roue de minuterie 66 qui pivote sur une tige 67 fixées dans la platine et entraîne la roue des heures 68 coaxiale au mobile 65. La périphérie de la roue 68 est aussi en prise avec un mobile intermédiaire (non représenté à la fig. 5) qui actionne le mobile 69, indicateur des heures sur 24 h. Ce mobile pivote entre le pont intermédiaire 62 et un couvre-mécanisme 70. Le mobile 69 porte un élémet de contact rotatif 69a qui coopère avec un élément fixe de façon à constituer l'interrupteur 15 (fig. 1) apte à compter les jours.

Les fig. 6 et 7 montrent maintenant les éléments les plus importants du mécanisme de chronographe. On voit à nouveau sur la fig. 6, la platine 45, le couvre-mécanisme 70, le pont intermédiaire 62 et le pont de chronographe 52. Le moteur 12 n'est pas représenté à cette figure, ni le mobile 48. On voit, en revanche, le mobile 49, le renvoi 51 et le mobile de seconde chrono qui est constituté d'un arbre 71 portant un coeur 72 et, à son extrémité supérieure, l'aiguille 22, et d'un pignon d'entraînement 73 qui est accouplé à friction à l'arbre 71 par un ressort en forme de clinquant 74.

A cette même fig. 6, on voit la roue du mobile 50 visible également à la fig. 7. Le mobile 50 pivote entre le pont 52 et la platine 45. Il porte un pignon d'entraînement 75 dont la denture se trouve au-dessus du pont intermédiaire 62 et qui engrène avec la roue 76 du mobile enregistreur des minutes. Ce dernier mobile comporte un arbre 65 dont la partie inférieure forme un coeur 65a et un pignon 78 chassé sur une portée située au-dessus du coeur 65a. Un ressort en forme de clinquant 79 armé entre la roue 76 et le pignon 78 constitue un accouplement à friction entre ces deux éléments du mobile enregistreur des minutes. Cet accouplement à friction, de même que celui qui est monté sur le mobile des secondes, permettent de rappeler les aiguilles à zéro sans que le rouage et le rotor du moteur 12 ne soient entraînés en rotation. D'ailleurs des freins de blocage sont encore prévus, comme on le verra plus loin, pour maintenir les mobiles du rouage chrono immobiles lorsque le moteur 12 est à l'arrêt. Ces freins ont aussi pour fonction de supprimer les ébats d'angrenage. Le pinon 78 eintraîne une roue intermédiaire de minuterie 80 montée sur un tenon 81 et dont le pignon entraîne une roue 82 accouplée à friction par le moyen d'une lamelle 83 à un arbre 84, ce dernier portant l'aiguille enrgeistreuse des heures sur le cadran 6h désignée par 24. Le coeur 84a solidaire de l'arbre 84, coopère avec un marteau, comme on le verra plus loin, afin de permettre le rappel de l'aiguille des heures à zéro.

On remarquera encore qu'à la fig. 5, le renvoi de mise à l'heure 85 est montée sur une goupille fixe 86.

Alors que le rouage de montre représenté à la fig. 5 fonctionne de façon classique, le fonctionnement du rouage de chronographe dépend d'un mécanisme de commande lui-mème classique dans le domaine des chronographes mécaniques et représenté à la fig. 8. De façon générale, ce mécanisme comporte une roue à dents de loup 87, avec une came 88, un levier d'enclenchement et d'arrêt 89 destiné à être actionné par la poussoir 32 et muni d'un crochet articulé 90, un ensemble de marteaux 91 et 92 qui est actionné par le poussoir 33, un levier de commande 93 qui est actionné par la came 88 et un ensemble de deux freins 94, (fig. 8 et 4) qui agissent respectivement sur la roue 76 du mobile enregistreur des mintues 65 et sur le pignon 73 du mobile des seondes chrono 71.

Quant aux marteaux 91 et 92 (fig. 4 et 8) ils sont articulés l'un à l'autre et commandés per le poussoir 33. Le marteau 91 comporte une première arête active 91a qui agit sur le coeur 84a du mobile 84 lors du mouvement de rappel à zéro et une seconde arête active 91 qui se trouve sur un bras du marteau 91 découpé de façon à présenter une certaine élasticité par rapport au reste de la pièce. Cette arête 91 b coopère avec le coueur 65a solidaire du mobile 65. Finalement, le second marteau 92 comporte une arête 92a qui appuie sur le coeur 72 pour ramener le mobile 71 dans sa position de zéro lors du mouvement de rappel à zéro commandé par le poussoir 33.

En comparant la fig. 8 avec la fig. 3, on voit maintenant que la tige 39 servant à commander l'enclenchement et le déclenchement du moteur chrono est solidaire du levier 93, tandis que la tige 40 qui commande le rappel à zéro de l'affichage digital est solidaire du marteau 92.

Le fonctionnement du chrono est donc un fonctionnement absolument classique. La position représentée à la fig. 8 représente une position de marche. Tous les contacts sont ouverts et tous les freins ainsi que tous les marteaux sont écartés des mobiles avec lesquels ils coopèrent. Une pression sur le poussoir 32 fait tourner le roue à came 87 d'un pas dans le sens anti-horaire à la fig. 8, de sorte que les becs arrière des leviers 93 et 94 déplacés par.les ressorts d'appui 97 et 98 pivotent en regard d'un creux de la came 88. La tige 39 met à la masse le contact 7. Le frein 94 vient s'appuyer sur la rove 76 et le frein 95 libéré par la tige 39 (voir fig. 4) vient s'appuyer sur le pignon 73. Les positions atteintes par les mobiles du chrono sont donc bloquées afin de permettre la lecture, tandis que le dispositif 9 permet de lire les centièmes de seconde.

Une pression ultérieure sur le poussoir 33 actionne premièrement le marteau 91 en rotation, mais entraîne également le marteau 92 qui pivote sur la goupille 92c et dont le brac élastique 92b est accroché à un rebord du marteau 91. Les coeurs 72, 65a, 84a des trois mobiles de chrono sont donc ramenés dans leur position de zéro par les marteaux 92a, 91b, 91a, tandis que la tige 40 provoque la remise à zéro de l'affichage digital en mettant à la masse le contact 10.

Comme on le voit à la fig. 8, l'élément de bâti intermédiaire 62 représenté à la fig. 7 comme un pont capable de guider certains mobiles, comporte une lame élastique 62a qui coopère avec une goupille solidaire du marteau 91 afin de renforcer l'action du poussoir 33 au moment de l'opération de rappel à zéro.

Lorsqu'on libère le poussoir 33, le ressort 96 ramène le marteau 91 dans sa position de repos et la goupille 92d entraîne le marteau 92 qui reprend sa position de repos.

Une nouvelle pression sur le poussoir 32 fait à nouveau avancer la roue à colonne 87 d'un pas, ce qui ramène les leviers 93 et 94 dans le position de la fig. 8. La tige 39 s'écarte de la lame 7, ce qui provoque le redémarrage du moteur de chrono.

Dans la forme d'exécution décrite ici, le levier 93 et le marteau 91 ont la forme représentée à la fig. 8. Dans la position de cette fig. 8, il n'est pas possible d'actionner le poussoir 33.

Pour réaliser une variante dans laquelle le rappel à zéro à la volée serait permis, il suffirait que le levier 93 soit découpé avec une longueur un peu plus courte que ce qui est représenté à la fig. 8. Ceci entraînerait le rappel à zéro des mobiles de chronographe et du dispositif d'affichage digital 9 sans que le moteur chrono ne soit arrêté. Le comptage reprend alors immédiatement après que les ressorts de rappel des marteaux ont à nouveau écarté ces pièces des mobiles de comptage. Comme on l'a dit plus haut, on peut prévoir que le circuit de l'affichage digital maintienne quelques instants l'indication du centième de seconde affichée au moment de la pression sur le poussoir 33, afin de permettre la lecture de cette indication, l'affichage revenant à l'indication de comptage normal au bout du temps de maintien:

La réalisation des fonctions décrites ci-dessus implique que le circuit électronique qui a été représenté schématiquement à la fig. 1 comporte un certain nombre d'agencement et d'éléments auxiliaires dont les plus importants vont être encore mentionnés ci-après.

Etant donné que la consommation de puissance de la pièce d'horlogerie décrite peut être fortement variable d'un utilisateur à l'autre, puisqu'elle dépend de la fréquence de l'utilisation des fonctions de chronographe, il est extrêmement difficile de prédire et d'indiquer à l'avance la durée de vie de la pile. Les circuits électroniques seront donc avantageusement pourvus d'un système connu en soi de détection de tension de la pile capable de produire un signal lorsque cette tension baisse au-dessous d'une limite prédéterminée. Dans le cas de l'utilisation d'une pile de l'ordre de 1.5 V, la tension limite sera fixée par exemple à 1,4 V. Le signal correspondant est annoté à la fig. 1 par la lettre P et on voit qu'il est transmis à un détecteur de fin de vie Pi connecté au compteur de quantièmes 16. Lorsque, en service normal, c.à.d. le chronographe étant à l'arrêt et l'affichage digital 9 indiquant la date, la tension de la pile baisse en dessous de 1,4 V le circuit Pi provoque un clignotement de l'indication de la date.

Ce détecteur de la tension de la pile ou un autre détecteur du même genre, peuvent également être utilisés pour remédier à une autre difficulté qui peut se présenter lors du fonctionnement des dispositifs décrits; bien que la durée des impulsions des deux moteurs pas à pas 12 et 14 qui ont été décrits soit extrêmement brève, ce qui signifie pratiquement qu'elle est inférieure à 1/100 de seconde, il peut arriver, suivant le moment où le mécanisme de chronographe est enclenché, que la pile doive fournir l'énergie nécessaire pour actionner les deux moteurs en même temps. Pour éviter une chute de tension trop considérable aux bornes de la pile, deux mesures peuvent être prévues. Tout d'abord, il conviendra de veiller que les polarités des impulsions qui commandent les deux moteurs soient inversées. Secondement, la commande des impulsions mises en forme dans les circuits 13 et 11, sera réalisée de façon que en cas de commande simultanée, l'impulsion transmise effectivement au moteur de chronographe 12 soit décalée, par exemple d'une centième de seconde par rapport à l'impulsion qui est fournie au moteur 14. Pratiquement, ce décalage est invisible et il a pour effet d'éviter une sollicitation exagérée de la pile.

Un autre élément important est le circuit doubleur de tension D.T. (fig. 1) alimenté par les signaux de le base de temps à 32 kHz. En effet, dans le cas où les moteurs 12 et 14 sont construits de façon à fonctionner sous la tension fournie par les piles courantes prévues pour un mouvement d'horlogerie, soit 1,5 V, on sait qu'il est avantageux d'alimenter un dispositif d'affichage électro-optique et tout particulièrement un dispositif à cristal liquide sous une tension supérieure à cette valeur de la tension de pile et qu'en branchant par exemple un doubleur de tension à l'entrée du décodeur, on peut réaliser facilement l'alimentation des cellules à cristal liquide à une tension beaucoup plus judicieuse.

Bien entendu, on pourrait également prévoir une solution de remplacement consistant en ce que les moteurs soient construits pour fonctionner sous une tension de 3 V et l'ensemble des circuits serait alimenté à cette tension par une pile donnant une tension double de la tension des piles usuelles.

Finalement, il convient encore de relever le rôle des freins 94 et 95 en liaison avec la commande partiellement électronique et partiellement mécanique des fonctions du chronographe. En effet, pour réduire la consommation de la pile, il convient de construire les moteurs et en particulier le moteur de chronographe de façon que son couple de retention ne soit pas trop elevé. Il convient d'autre part d'éviter que le moteur de chronographe ne soit entraîné en rotation sous l'effet des marteaux actionnant les coeurs lors du retour à zéro du mécanisme, raison pour laquelle sur tous les mobiles pourvus de coeurs, des accouplements à friction out été prévus. Au moment du retour à zéro des aiguilles de chronographe, le pignon 73 de l'aiguille de seconode centrale et la roue 76 actionnant l'aiguille enregistreuse des minutes, sont bloquées par les freins 94 et 95. Lors de l'ajustage de la goupille 39 qui, au moment de l'arrêt du chronographe commande d'une part le contact 7 et d'autre part le frein 95, on peut prévoir que la mise à la masse du contact 7 s'effectue une fraction de seconde avant ou après la libération du frein. Ainsi, au cas où l'arrêt du chronographe s'effectue exactement au moment où une impulsion est donnée sur le moteur, on peut ainsi éviter que l'aiguille de seconde centrale ne se trouve bloquée sur une position intermédiaire entre deux des repères de secondes marqués sur le cadran.

Enfin il convient de noter encore à propos de la fig. 1 la connection H.S. entre le circuit de commande C et la base de temps. Cette connection perment de mettre hors service l'ensemble des fonctions de la montre lors de la mise en action du contact 6 par traction sur la couronne dans sa position extérieure. Cette connection permet le stockage de montres terminées avec la pile en place sans courir le risque que la pile ne s'épuise par le maintien sous tension des différents circuits.

Bien que l'on ait décrit un mécanisme de montre dont la remise à l'heure comporte des moyens essentiellement mécaniques, on pourrait également, dans une autre forme d'exécution, prévoir une remise à l'heure électronique des aiguilles et du mécanisme de montre, c.à.d. des aiguilles 28, 29 et 26. Dans ce das, la couronne 31 et la tige 57, au lieu d'aigir sur la tirette 42 et la bascule 44, commanderaient un ou plusieurs contacts soit lors d'un déplacement axial, soit lors d'un déplacement en rotation et ces contacts agiraient sur le circuit éectronique de commande du moteur 14. Dans ce cas, le compteur des jours 16 pourrait être directement incorporé au compteur 2 et il ne serait plus nécessaire de prévoir le contact rotatif 15 pour réaliser l'affichage digital de la date. Le cas échéant, les compteurs 2 et 16 pourraient être conçus de façon à réaliser un calendrier perpétuel, de sorte qu'il ne serait plus nécessaire de prévoir un mécanisme de correction de date.

Il est évident que le terme dispositif d'affichage électro-optique désigne ici tout dispositif permettant d'afficher une information de temps par action électrique, sans déplacement d'un corps matériel, donc sans retard dû à l'inertie de masse.

## Revendications

1. Montre-chronographe électronique comportant des moyens électroniques de comptage (3a, 3b) alimentés par des signaux issus d'une base de temps et produisant, à des intervalles de temps qui sont déterminés par le comptage, des signaux de commande d'un moteur pas à pas (12), montre dans laquelle le dit moteur comporte un rotor relié à une train d'engrenage démultiplicateur (46, 73, 76) dont au moins deux mobiles (73, 76) sont reliés par des accouplements à des organes indicateurs (71, 65) et dans laquelle une fonction de rappel à zéro est réalisée d'une part par une action mécanique exercée sur les dits organes indicateurs les ramenant dans une orientation de référence, et d'autre part par une remise à zéro des moyens de comptage, caractérisée en ce qu'elle comprend des moyens de blocage (95) du dit train d'engrenage, agencés de manière à être en position de blocage pendant la dite action mécanique, les dits accouplements étant des accouplements à friction (74, 79) et le rotor du moteur (12) étant maintenu par les moyens de blocage lors de la remise à zéro du comptage dans la position atteinte avec son dernier pas.

2. Montre selon la revendication 1, caractérisée en ce que les dits moyens de comptage sont reliés à un dispositif d'affichage auxiliaire permettant d'afficher des unités de temps dont la durée est un sousmultiple des dits intervalles de temps, ce dispositif d'affichage auxiliaire (9) étant de type électro-optique et étant remis à zéro par la remise à zéro des moyens de comptage.

3. Montre selon la revendication 1, caractérisé en ce que la fonction de rappel à zéro est réalisée par des moyens de rappel qui comportent un poussoir (33) au moins deux éléments de marteau (91b, 92a) effectuant des déplacements simultanés sous l'effet d'un déplacement centripède du poussoir, des cames (72, 65a) en forme de coeur solidaires des dits organes indicateurs (71, 65) et aptes à coopérer avec les dits marteaux, et un élément de contact rigide (40) solidaire de l'un des éléments de marteau (92a) et apte à entrer en contact au cours de déplacement de l'élément de marteau qui le porte avec un élément fixe (10) connecté à une borne de rappel à zéro des moyens de comptage, mettant ainsi la dite borne à la masse.

4. Montre selon la revendication 1, dans laquelle une fonction d'enclenchement et d'arrêt est réalisées par des moyens de commande qui comportent un poussoir (32) dont les déplacements centripèdes commandent alternativement l'enclenchement et l'arrête des dits moyens de comptage, caractérisée en ce que ces moyens de commande comportent un levier de commande (93) se déplaçant alternativement entre une position d'enclenchement et une position d'arrêt, en ce qu'un levier de frein (95) coopérant avec une élément (73) du train d'engrenage et constituant au moins une partie des dits moyens de blocage est associé au dit levier de commande (93) de manière à être amené en position de freinage quand le levier de commande passe en position d'arrêt, et en ce que le levier de commande (93) actionne un interrupteur d'enclenchement et d'arrêt (39, 7) connectée entre la base de temps et les moyens de comptage.

5. Montre selon la revendication 4, caractérisée en ce que l'interrupteur d'enclenchement et d'arrêt comporte une lame élastique fixe (7) et un élément de contact rigide (39) solidaire du levier de comnande (93) et en ce que les moyens de commande sont agencés de manière que lors de la fonction d'arrêt le levier de frein (95) entre en contact avec l'élément qu'il bloque (73) après que l'interrupteur d'enclenchement et d'arrêt a été actionné.

6. Montre selon la revendication 5, caractérisée en ce que le levier de frein (95) et le levier de commande (93) pivotent autour d'axes parallèles, en ce que le levier de frein présente une rampe qui est maintenue appuyée contre une partie saillante (39) solidaire du levier de commande (93) sous l'action d'un ressort agissant sur le dit levier (95).

7. Montre selon la revendication 1, dans laquelle les dits mobiles du train d'engrenage (73, 76) qui sont accouplés à des organes indicateurs (71, 65) tournent à des vitesses différentes, caractérisée en ce que les moyens de blocage comportent un frein (95) agissant sur celui des dits mobiles (73) dont la vitesse de rotation est la plus élevée.

8. Montre chronographe électronique, comportant un moteur pas à pas (12), des moyens électroniques de comptage de périodes de temps (3a, 3b) capables de piloter le dit moteur, un engrenage démultiplicateur de vitesses formé d'une pluralité de mobiles (46, 73, 76) dont un premier mobile (46) est un pignon solidaire du rotor du moteur et au moins deux autres mobiles (73, 76) sont des mobiles d'entraînement, au moins deux organes d'affichage (71, 65) de chronographe, montés chacun coaxialement à l'un des mobiles d'entraînement, et un mécanisme de commande comportant deux poussoirs (32, 33) et capable de commander sous l'action d'un premier poussoir (32) l'enclenchement et l'arrêt du moteur et sous l'action du second poussoir (33) le retour à zéro des organes d'affichage par l'intermédiaire d'au moins deux éléments de marteau (91,92) agissant sur des cames (72, 65a) en forme de coeur solidaires des dits organes d'affichage, caractérisée ne ce que chacun des dits organes d'affichage (71, 65) est relié au mobile d'entraînement correspondant (73, 76) par un accouplement à friction (74, 79), en ce que les éléments de marteau (91, 92) sont agencés de manière à agir simultanément chacun sur une des dites cames (72, 65a), et en ce que le mécanisme de commande comprend en outre un dispositif de freinage (95) capable de bloquer un des mobiles (73) du train d'engrenage et maintenant ce dernier et le moteur immobile pendant le retour à zéro des organes d'affichage.

9. Montre-chronographe électronique comprenant un dispositif de commande à accès manuel, une base de temps, des moyens de comptage permanents (2) et des moyens de comptage intermittents (3a, 3b), connectés les uns et les autres à la base de temps, les premiers en permanence et les seconds sous l'action du dispositif de commande, et deux dispositifs d'affichage associés aux moyens de comptage, montre dans laquelle chaque dispositif d'affichage comporte au moins un moteur pas à pas (12, 14) et plusieurs organes indicateurs rotatifs (54, 64; 71, 65) et dans laquelle le dispositif de commande comporte des moyens d'enclenchement et de déclenchement (32, 93, 39) et des moyens de remise à zéro (33, 91, 92, 72, 65a, 40) capables d'agir les uns et les autres sur les moyens de comptage intermittents, caractérisée en ce que les moyens de remise à zéro comportent un mécanisme à marteau (91, 92) agissant sur des cames en forme de coeur (72, 65a) solidaires des dits organes indicateurs (71, 65) et sur un contact (10) de remise à zéro des dits moyens de comptage intermittents (3a, 3b), en ce que chacun des dits dispositifs d'affichage comporte un seul moteur pas à pas entraînant un train d'engrenage et entraîné à des intervalles de temps déterminés par des signaux de sortie issus des moyens de comptage (2; 3a, 3b) par lesquels il est piloté, et en ce que le dispositif d'affichage relié aux moyens de comptage intermittents comporte en outre un élément d'affichage auxiliaire (9) de type électro-optique capable d'afficher des unités de temps dont la durée est un sousmultiple des dits intervalles de temps et remis à zéro par la remise à zéro des moyens de comptage intermittents.

10. Montre selon la revendication 9, caractérisée en ce que l'élément d'affichage auxiliaire (9) est une cellule d'affichage électro-optique à cristal liquide à deux positions d'affichage capable d'afficher les centièmes de seconde, les dits intervalles de temps ayant une durée d'une seconde.

## Patentansprüche

1. Elektronische Chronographuhr mit elektronischen Zählmittel (3a, 3b), denen von einer Zeitbasis ausgegebene Signale zugeführt werden und die zu durch die Zählung bestimmten Zeitintervallen Steuersignale für einen Schrittmotor (12) erzeugen, wobei der genannte Motor einen Rotor aufweist, der ein Untersetzungsgetriebe (46, 73, 76) besitzt, von dem wenigstens zwei Räder (73, 76) durch Kupplungen mit den Anzeigeorganen (71, 65) verbunden sind, und wobei eine Nullrückstellfunktion einerseits durch eine auf die Anzeigeorgane ausgeübte mechanische Aktion zum Rückführen der Anzeigeorgane in eine Referenzstellung und andererseits durch eine Rückstellung auf Null der Zählmittel realisiert ist, dadurch gekennzeichnet, dass ein Mittel (95) zum Blockieren des genannten Untersetzungsgetriebes vorhanden ist, dass sich das Blockiermittel während der genannten mechanischen Aktion in der Blokkierstellung befindet, dass die genannten Kupplungen Reibkupplungen (74,79) sind und dass der Rotor des Motors (12) durch das Blockiermittel in der nach dem Ausführen des letzten Schrittes eingenommenen Stellung festgehalten wird, wenn die Nullrückstellung der Zählmittel durchgeführt wird.

2. Chronographuhr nach Anspruch 1, dadurch gekennzeichnet, dass die genannten Zählmittel zum Anzeigen der Zeiteinheiten deren Dauer ein ganzzahliger Faktor des genannten Zeitintervalles ist, mit einer Hilfsanzeigevorrichtung verbunden sind und dass die Hilfsanzeigevorrichtung (9) eine elektro-optische Anzeigevorrichtung ist, welche durch die Nullrückstellung der Zählmittel auf Null zurücksetzbar ist.

3. Chronographuhr nach Anspruch 1, dadurch gekennzeichnet, dass die Nullrückstellfunktion durch Rückstellmittel realisiert wird, welche einen Drücker (33), wenigstens zwei Hammerelemente (91 b, 92a), die unter der Wirkung einer zentralen Verschiebung des Drückers gleichzeitig versetzt werden, herzförmige Nocken (72, 65a), die mit den genannten Anzeigeorganen (71, 65) fest verbunden und zum Zusammenwirken mit den genannten Hammerelementen ausgebildet sind, und ein an einem (92a) der Hammerelemente befestigtes, steifes Kontaktelement (40) umfasst, das zum Inkontakttreten mit einem mit einer Anschlussklemme des Nullrückstellmittels der Zählmittel verbundenen ortsfesten Element (10) während dem Versetzen des Hammerelementes ausgebildet ist, wodurch die genannte Anschlussklemme an Masse gelegt wird.

4. Chronographuhrnach Anspruch 1, in welcher eine Einschalt- und Anhaltefunktion durch Steuermittel realisiert ist, welches einen Drücker (32) aufweist, dessen zentrale Verschiebung alternativ das Einschalten und das Anhalten der genannten Zählmittel steuert, dadurch gekenneichnet, dass diese Steuermittel einen alternativ zwischen einer Einschaltstellung und einer Anhaltestellung versetzbaren Steuerhebel (93), einen mit einem Element (73) des genannten Untersetzungsgetriebes zusammenwirkenden Bremshebel (95) umfasst, der wenigstens einen Teil des genannten Blokkiermittels bildet und dem genannten Steuerhebel (93) so zugeordnet ist, dass der Bremshebel in die Bremsstellung verbracht wird, wenn der Steuerhebel in die Anhaltestellung übergeht, und dass der Steuerhebel (93) einen Einschalt- und Anhalteunterbrecher (39, 7) betätigt, der zwischen die Zeitbasis und das Zählmittel geschaltet ist.

5. Chronographuhr nach Anspruch 4, dadurch gekennzeichnet, dass der Einschalt und Anhalteunterbrecher eine elastische, ortsfeste Klinge (7) und ein am Steuerhebel (93) befestigtes, steifes Kontaktelement (39) umfasst, und dass die Steuermittel so angeordnet sind, dass in der Anhaltefunktion der Bremshebel (95) in Berührung mit dem Element (73) gelangt, das er blokkiert, nachdem der Einschalt- und Anhalteunterbrecher betätigt worden ist.

6. Chronographuhr nach Anspruch 5, dadurch gekennzeichnet, dass der Bremshebel (95) und der Steuerhebel (93) um parallele Achsen schwenkbar sind, und dass der Bremshebel eine Rampe aufweist, welche an einem vorstehenden Teil (39), der am Steuerhebel (93) befestigt ist, unter der Wirkung einer auf den genannten Bremshebel (95) einwirkenden Feder anliegt.

7. Chronographuhr nach Anspruch 1, in welcher die gennaten Räder (73, 76) des Untersetzungsgetriebes, welche mit den Anszeigeorganen (71, 65) gekuppelt sind, mit unterschiedlichen Geschwindigkeiten drehen, dadurch gekennzeichnet, dass das Blockiermittel eine Bremse (95) aufweist, die auf jenes (73) der genannten Räder einwirkt, dessen Drehgeschwindigkeit am grössten ist.

8. Elektronische Chronographuhr mit einem Schrittmotor (12), elektronischen Zeitperiodenzählmittel (3a, 3b) zum Steuern des genannten Motors, einem aus einer Anzahl Räder (46, 73, 76) gebildeten Geschwindigkeitsuntersetzungsgetriebe, dessen erstes Rad (46) ein am Rotor des Motors befestigtes Ritzel ist und wenigstens zwei (73, 76) andere Räder Antriebsräder sind, wenigstens zwei Zeitanzeigeorgane (71, 65), von denen jedes koaxial bezüglich der Antriebsräder montiert ist, und einem zwei Drücker (32, 33) aufweisenden Steuermechanismus, der fähig ist, unter der Einwirkung eines ersten Drückers (32) den Motor einzuschalten und anzuhalten und unter der Einwirkung des zweiten Drückers (33) die Rückkehr der Anzeigeorgane auf Nullmittel wenigstens zwei auf herzförmige, an den genannten Anzeigeorganen befestigte Nocken (72, 65a) reagierende Hammerelemente (91, 92) zu veranlassen, dadurch gekennzeichnet, dass jedes der genannten Anzeigeorgane (71, 65) mit dem zugehörigen Antriebsrad über eine Reibkupplung (74,79) verbunden ist, dass die Hammerelemente (91, 92) so angeordnet sind, dass gleichzeitig jedes mit einer der genannten Nocken (72, 65a) zusammenwirkt, und dass der Steuermechanismus weiter zum Blockieren eines (73) der Räder des Untersetzungsgetriebes und Stillhalten des letzteren und des Motors während dem Rückstellen der Anzeigeorgane auf Null eine Bremsvorrichtung (73) aufweist.

9. Elektronische Chronographuhr mit einer manuell zugänglichen Steuervorrichtung, einer Zeitbasis, permanent zählenden Zählmittel (2), intermittierend zählenden Zählmittel (3a, 3b), wobei die einen und die anderen mit der Zeitbasis verbunden sind, die ersten dauernd und die zweiten unter der Wirkung der Steurvorrichtung, und mit zwei den Zählmitteln zugeordneten Anzeigevorrichtungen, wobei jede Anzeigevorrichtung wenigstens einen Schrittmotor (12, 14) und mehrere drehbare Anzeigeorgane (54, 64; 71, 65) aufweist und die Steuervorrichtung Ein- und Ausschaltmittel (32, 93, 39) und Nullrückstellmittel (33, 91, 92, 72, 65a, 40) umfasst, von denen die einen und die anderen fähig sind, auf die intermittierend zählenden Zählmittel einzuwirken, dadurch gekennzeichnet, dass die Nullrückstellmittel einen auf die herzförmigen und an den genannten Anzeigeorganen (71, 65) befestigten Nocken (72, 65a) und auf einen Nullstellkontakt (10) genannten intermittierend zählenden Zählmittel (3a, 3b) einwirkenden Hammermechanismus (91, 92) umfassen, dass jede der Anzeigevorrichtungen einen eigenen ein Uebersetzungsgetriebe antreibenden Schrittmotor umfasst, der zu durch Ausgangssignale der Zählmittel (2; 3a, 3b) bestimmten ZeitintervaIIen` angetrieben und durch diese Zählmitel gesteuert wird, und dass die mit den intermittierend zählenden Zählmittel verbundene Anzeigevorrichtung weiter ein Hilfsanzeigeelement (9) vom Typ elektro-optisch aufweist, das fähig ist, die Zeiteinheiten, deren Dauer ein gazzahliger Faktor des genannten Zeitintervalles ist, anzuzeigen und das durch die intermittierend zählenden Zählmittel auf Null zurücksetzbar ist.

10. Chronographuhr nach Anspruch 9, dadurch gekennzeichnet, dass das Hilfsanzeigeelement (9) eine elektrooptische Flüssigkristallzelle mit zwei Anzeigestellen ist, die fähig ist, die Hundertstelssekunden eines eine Sekunde dauernden Zeitintervalles anzuzeigen.

## Claims

1. Electronic chronograph-watch comprising electronic counting means (3a, 3b) fed by signals coming from a time standard and producing, at intervals of time which are determined by the counting, signals for controlling a stepping motor (12), in which watch the said motor comprises a rotor connected to a reducing gear train (46, 73, 76), at least two gears (73, 76) of which are connected by couplings to indicator parts (71, 65), and in which a retum-to-zero function is achieved, on the one hand, by a mechanical action exerted on the said indicator parts, bringing them back into a reference orientation, and on the other hand, by resetting of the counting means, characterized in that it includes means (95) for blocking the gear train, arranged so as to be in blocking position during the said mechanical action, the said couplings being friction couplings (74, 79), and the rotor of the motor (12) being held by the blocking means, at the time of the resetting of the counting, in the position reached at its last step.

2. Watch according to claim 1, characterized in that the said counting means are connected to an auxiliary display device making it possible to display units of time having a duration which is a sub-multiple of the said intervals of time, this auxiliary display device (9) being of the electro-optical type and being reset by the resetting of the counting means.

3. Watch according to claim 1, characterized in that the return-to-zero function is achieved by returns means which comprise a push button (33), at least two hammer elements (91b, 92a) effecting simultaneous movements under the influence of a centripetal displacement of the push button, heart-shaped cams (72, 65a) integral with the said indicator parts (71, 65) and capable of co-operating with the said hammers, and a rigid contact element (40) integral with one of the hammer elements (92a) and capable of entering into contact, during the movement of the hammer element which bears it, with a fixed element (10) connected to a return-to-zero terminal of the counting means, thus earthing the said terminal.

4. Watch according to claim 1, wherein a starting and stopping function is achieved by control means which comprises a push button (32), the centripetal movements of which alternately control the starting and the stopping of the said counting means, characterized in that these control means comprise a control lever (93) moving alternately between a starting position and a stopping position, in that a brake lever (95) co-operating with an element (73) of the gear train and constituting at least part of the said blocking means is associated with the said control lever (93) so as to be brought into breaking position when the control lever passes into stopping position, and in that the control lever (93) actuates a starting and stopping switch (39, 7) connected between the time standard and the counting means.

5. Watch according to claim 4, characterized in that the starting and stopping switch comprises a fixed elastic blade (7) and a rigid contact element (39) integral with the control lever (93, and in that the control means are so arranged that at the time of the stopping function, the brake lever (95) enters into contact with the element it is blocking (73) after the starting and stopping switch has been actuated.

6. Watch according to claim 5, characterized in that the brake lever (95) and the control lever (93) pivot about parallel axes, in that the brake lever has a ramp which is held pressed against a projecting portion (39) integral with the control lever (93) under the influence of a spring acting on the said lever (95).

7. Watch according to claim 1, wherein the said gears of the gear train (73), 76) which are coupled to the indicator parts (71, 65) rotate at different speeds, characterized in that the blocking means comprise a brake (95) acting upon that one of the said gears (73) having the highest speed of rotation.

8. Electronic chronograph-watch comprising a stepping motor (12), electronic means for counting periods of time (3a, 3b) capable of guiding the said motor, a speed-reduction gearing formed of a plurality of gears (46, 73, 76), a first gear (46) of which is a pinion integral with the rotor of the motor and at least two other gears (73, 76) of which are driving gears, at least two chronograph display parts (71, 65), each mounted coaxially with one of the driving gears, and a control mechanism comprising two push buttons (32, 33) and capable of controlling, under the influence of a first push button (32), the starting and stopping of the motor, and under the influence of the second push button (33) the return to zero of the display parts via at least two hammer elements (91, 92) acting on heart-shaped cams (72, 65a) integral with the said display parts, characterized in that each of the said display parts (71, 65) is connected to the corresponding driving gear (73, 76) by a friction coupling (74, 79), in that the hammer elements (91, 92) are arranged so as to act simultaneously, one on each of the said cams .(72, 65a), and in that the control mechanism further includes a braking device (95) capable of blocking one of the gears (73) of the gear train and holding the latter and the motor immobile during the return to zero of the display parts.

9. Electronic chronograph-watch including a manually accessible control device, a time standard, continuous-counting means (2) and intermittent-counting means (3a, 3b), both connected to the time standard, the first permanently and the second under the influence of the control device, and two display devices associated with the counting means, in which watch each display device comprises at least one stepping motor (12, 14) and several rotary indicator parts (54, 64; 71, 65), and in which the control device comprises starting and stopping means (32, 93, 39) and resetting means (33, 91, 92, 72, 65a, 40) both capable of acting on the intermittent-counting means, characterized in that the resetting means comprise a hammer mechanism (91, 92) acting upon heart-shaped cams (72, 65a) integral with the said indicator parts (71, 65) and upon a contact (10) for resetting the said intermittent-counting means (3a, 3b), in that each of the said display devices comprises a single stepping motor driving a gear grain and driven at certain intervals of time by output signals coming from the counting means (2; 3a, 3b) by which it is guided, and in that the display device connected to the intermittent-counting means further comprises an electro-optical-type auxiliary display element (9) capable of displaying units of time having a duration which is a sub-multiple of the said intervals of time and reset by the resetting of the intermittent-counting means.

10. Watch according to claim 9, characterized in that the auxiliary display element (9) is a liquid- crystal electro-optical display cell having two display positions, capable of displaying hundredths of a second, the said intervals of time having a duration of one second.
